# EUROPÄISCHE PATENTANMELDUNG

(11) **EP 4 768 133 A1**
(43) Veröffentlichungstag der Anmeldung: **01.07.2026**
(21) Anmeldenummer: 25225355.4
(22) Anmeldetag: 19.12.2025
(51) Int. Cl.: B05B 11/00, B05B 11/02, B05B 11/10

(54) **SPENDER ZUM ABGEBEN EINES FLUIDS UND VERFAHREN ZUM SPENDEN EINES FLUIDS**

(30) Priorität: 23.12.2024 DE 102024139565
(71) Anmelder: Alpla Werke Alwin Lehner GmbH & Co. KG, 6971 Hard (AT)
(72) Erfinder: Scharinger, Christian, 6971 Hard (AT); Grieco, Danilo, 6850 Dornbirn (AT); Unterlechner, Oliver, 6900 Bregenz (AT)
(74) Vertreter: Kiwit, Benedikt

(57) **Zusammenfassung**

Die Erfindung betrifft einen Spender (1) zum Abgeben eines Fluids, insbesondere einer Flüssigkeit, aufweisend:
- eine ohne Luftansaugung arbeitende Abgabevorrichtung (2) zum Abgeben des Fluids, insbesondere eine Airless-Abgabevorrichtung, z.B. eine Airless-Pumpe;
- einen Behälter (3) zur Aufnahme des mit der Abgabevorrichtung (2) abzugebenden Fluids, wobei der Behälter (3) aufweist: einen kollabierbaren ersten Abschnitt (31) und mehrere steife zweite Abschnitte (32), wobei der erste Abschnitt (31) und die zweiten Abschnitte (32) entlang einer Längsachse des Behälters (3) angeordnet sind; und
- einen Führungsabschnitt (4) zum Führen wenigstens eines Teils des Behälters (3) während des Kollabierens des ersten Abschnitts (31).

## Beschreibung

Die Erfindung betrifft einen Spender zum Abgeben eines Fluids, insbesondere einer Flüssigkeit, und ein Verfahren zum Spenden eines Fluids, insbesondere einer Flüssigkeit.

Gibt ein Spender ein Fluid wie beispielsweise eine Flüssigkeit ab, wird dieses aus einem Behälter entnommen. Nach Abgabe des Fluids deformiert sich der Behälter. Hierbei entsteht ungünstige Deformation des Behälters, beispielsweise eine sogenannte "Sanduhr"-Deformation, die dazu führen kann, dass im unteren Bereich des Behälters Füllgut eingeklemmt wird und damit eine gute Restentleerung des Behälters nicht mehr möglich ist. Das Abfallvolumen ist folglich entsprechend hoch.

Es ist daher eine Aufgabe der Erfindung, einen oder mehrere dieser Nachteile zu beheben. Insbesondere soll ein im Behälter verbleibender Rest und/oder ein Abfallvolumen verringert werden.

Diese und andere Aufgaben, die beim Lesen der folgenden Beschreibung noch genannt werden oder vom Fachmann erkannt werden können, werden durch den Gegenstand und das Verfahren der unabhängigen Patentansprüche gelöst. Die abhängigen Ansprüche bilden den zentralen Gedanken der Erfindung in besonders vorteilhafter Weise weiter.

Die Erfindung betrifft gemäß einem ersten Aspekt einen Spender zum Abgeben eines Fluids, insbesondere einer Flüssigkeit, wobei der Spender aufweist: eine ohne Luftansaugung arbeitende Abgabevorrichtung zum Abgeben des Fluids, insbesondere eine Airless-Abgabevorrichtung, z.B. eine Airless-Pumpe; einen Behälter zur Aufnahme des mit der Abgabevorrichtung abzugebenden Fluids, wobei der Behälter aufweist: einen kollabierbaren ersten Abschnitt und mehrere steife zweite Abschnitte, wobei der erste Abschnitt und die zweiten Abschnitte entlang einer Längsachse des Behälters verteilt angeordnet sind; und einen Führungsabschnitt zum (insbesondere seitlichen) Führen wenigstens eines Teils des Behälters während eines Kollabierens des ersten Abschnitts (bspw. bei einer Abgabe des Fluids mittels der Abgabevorrichtung).

So wird durch den Spender ein geführtes Kollabieren des Behälters ermöglicht. Hierdurch kann insbesondere eine für die Entleerung nachteilhafte Deformation des Behälters, wie beispielsweise eine "Sanduhr"-Deformation, vermieden oder zumindest signifikant reduziert werden. Denn der Führungsabschnitt lenkt die Deformation des innenliegenden Behälters in Richtung Längsachse. Folglich bietet der Spender insbesondere den Vorteil, dass der Behälter besonders gut entleert werden kann. Nach Gebrauch des Behälters enthält dieser signifikant weniger oder sogar keinerlei Restfluid. Dies und die vorteilhafte Deformation des Behälters führen zudem zu einem besonders geringen Abfallvolumen.

Zudem wird durch den Führungsabschnitt eine besonders einfache Handhabung des Spenders durch den Konsumenten ermöglicht. Zum Beispiel kann der Führungsabschnitt so vorgesehen sein, dass er Lasten übernimmt, insbesondere Lasten, die parallel ("Topload") und/oder quer ("Side Load") zur Längsachse wirken. Parallel wirkende Lasten können zum Beispiel beim Bedienen der Abgabevorrichtung (z.B. Pumpe) auftreten. Seitlich wirkende Lasten können zum Beispiel beim Bedienen eines Betätigungselements ("Triggers"), zum Beispiel zur Abgabe eines Sprays, auftreten.

Der erste Abschnitt ist vorzugsweise flexibler ist als jeder der zweiten Abschnitte. Mit anderen Worten ist vorzugsweise jeder der zweiten Abschnitte steifer als der erste Abschnitt.

Bevorzugt ist, wenn der erste Abschnitt die Längsachse des Behälters wenigstens teilweise, vorzugsweise vollständig umgibt, beispielsweise ringförmig.

Bevorzugt ist, wenn wenigstens einer der zweiten Abschnitte die Längsachse des Behälters wenigstens teilweise, vorzugsweise vollständig umgibt, beispielsweise ringförmig.

Wenigsten einer der zweiten Abschnitte kann in einem Längsschnitt des Behälters gesehen gekrümmt, vorzugsweise zweifach gekrümmt sein. Durch die Krümmung wird der jeweilige zweite Abschnitt auf besonders einfache Art und Weise relativ zu dem ersten Abschnitt versteift.

Der Behälter kann eine Schulter, eine Seitenwand (oder einen Körper) und einen Boden aufweisen. Vorzugsweise erstreckt sich die Seitenwand zwischen Boden und Schulter. Die Seitenwand erstreckt sich vorzugsweise vom Boden.

Die Schulter kann einen der zweiten Abschnitte bilden. Hierdurch kann dieser zweite Abschnitt besonders einfach bereitgestellt werden, da ein Behälter oft eine Schulter hat.

Der Boden kann einen der zweiten Abschnitte bilden. Hierdurch kann dieser zweite Abschnitt besonders einfach bereitgestellt werden.

Wenigstens ein Teil der Seitenwand kann den ersten Abschnitt bilden.

In einem Längsschnitt des Behälters gesehen kann die Schulter eine erste Form und der Boden eine zweite Form aufweisen, wobei die Formen wenigstens teilweise zueinander korrespondieren. Hierdurch kann der Boden durch Deformation des Behälters entlang seiner Längsachse besonders nah zur Schulter bewegt werden, insbesondere so nah, dass Boden und Schulter mit besonders wenig Raum zwischen diesen zusammengefügt werden können. Folglich ist das Abfallvolumen des gebrauchten Behälters noch weiter reduziert.

Vorzugsweise sind die Formen jeweils wenigstens teilweise gekrümmt.

Wenigstens einer der zweiten Abschnitte kann einen Rücksprung aufweisen. Hierdurch kann die Steifigkeit des jeweiligen zweiten Abschnitts besonders einfach bereitgestellt werden. Insbesondere kann durch den Rücksprung eine Deformation des Behälters, insbesondere an dem ersten Abschnitt, verbessert werden, beispielsweise so, dass der Behälter sich besonders gut wie eine (Zieh-)Harmonika verformt.

Vorzugsweise umgibt der Rücksprung die Längsachse des Behälters wenigstens teilweise, vorzugsweise vollständig, beispielsweise in Form eines Rings.

Der Rücksprung kann beispielsweise in Richtung des Behälterinneren rückspringen. Mit anderen Worten kann der Rücksprung von außerhalb des Behälters als eine Vertiefung und von innerhalb des Behälters als ein Vorsprung wahrgenommen werden.

In einer Ausführungsform können wenigstens drei zweite Abschnitte vorgesehen sein, wobei die Schulter einen (ersten) der zweiten Abschnitte bildet, der Boden einen (zweiten) der zweiten Abschnitte bildet und ein oder mehrere (dritte) der zweiten Abschnitte jeweils einen Rücksprung wie oben beschrieben aufweisen.

In einer anderen, besonders einfachen Ausführungsform hat der Behälter nur einen ersten Abschnitt und nur zwei zweite Abschnitte, wobei wenigstens ein Teil der Seitenwand den ersten Abschnitt bildet und die Schulter und der Boden die zweiten Abschnitte bilden.

Einer oder mehrere der zweiten Abschnitte, insbesondere die Schulter und/oder der Boden, können jeweils schwerer sein als der erste Abschnitt. So kann auf einfache Weise der jeweilige zweite Abschnitt relativ zu dem ersten Abschnitt versteift werden. Zum Beispiel kann eine (insbesondere gegenüber dem ersten Abschnitt erhöhte) Materialansammlung in der Schulter und/oder dem Boden vorgesehen sein.

Einer oder mehrere der zweiten Abschnitte, insbesondere die Schulter und/oder der Boden, können jeweils eine größere Wandstärke als jene des ersten Abschnitts aufweisen.

Der erste Abschnitt kann in einem Längsschnitt des Behälters gesehen gerade, vorzugsweise zur Längsachse parallel ausgebildet sein. So kann der erste Abschnitt auf besonders einfache Weise wenig versteifende Merkmale aufweisen und damit seine kollabierbare Eigenschaft erhalten.

Der erste Abschnitt kann ausgebildet sein, in das Behälterinnere zu kollabieren. So kann eine besonders gute, insbesondere kompakte Deformation des Behälters erzielt werden, die insbesondere nicht die durch das Führungselement bereitgestellte Führung stört. Folglich kann auch eine besonders einfache Deformation des Behälters erzielt werden.

Der erste Abschnitt kann ein Merkmal zum erleichterten und/oder gerichteten Kollabieren des ersten Abschnitts aufweist. Das Merkmal kann beispielsweise ein geschwächter Bereich der Behälterwand und/oder ein integral mit der Behälterwand ausgebildetes Scharnier aufweisen.

Der erste Abschnitt kann faltbar sein. Hierdurch kann der Behälter in einen Zustand überführt werden, in dem er besonders kompakt ist.

Der erste Abschnitt kann in einem Längsschnitt des Behälters gesehen zwei zueinander quer, vorzugsweise in einem stumpfen Winkel verlaufende Bereiche aufweisen, vorzugsweise so, dass der erste Abschnitt faltbar ist. Der Winkel wird vorzugsweise an der Außenseite des Behälters gemessen.

Bevorzugt ist, wenn der Spender mehrere erste Abschnitte wie oben beschrieben aufweist, die entlang der Längsachse des Behälters angeordnet sind.

Der erste Abschnitt und die zweiten Abschnitte können eine gerillte, gerippte oder faltenbalgartige Struktur bilden. Eine Deformation des Behälters kann damit faltenbaltartig, insbesondere harmonikaartig erfolgen, wodurch der Behälter in einen besonders kompakten Zustand überführt werden kann, was das Abfallvolumen signifikant reduziert.

Der Führungsabschnitt kann angeordnet sein, wenigstens einen der zweiten Abschnitte zu führen. Bei Deformation des Behälters kann sich demnach wenigstens einer der zweiten Abschnitte entlang einer durch den Führungsabschnitt definierten Führungsrichtung, beispielsweise linear, bewegen. Dies ermöglicht eine besonders vorteilhafte Kollabierung des ersten Abschnitts und damit eine besonders platzsparende Deformation des Behälters.

Bevorzugt ist, wenn der Führungsabschnitt wenigstens seitlich des Behälters angeordnet ist und/oder den Behälter wenigstens teilweise umgibt.

Der Führungsabschnitt kann wenigstens teilweise parallel zur Längsachse des Behälters angeordnet sein.

Der Führungsabschnitt kann wenigstens teilweise ein Hohlkörper sein, vorzugsweise ein Zylinder, wobei in dem Hohlkörper wenigstens ein Teil des Behälters oder der gesamte Behälter angeordnet ist. Wenigstens ein Teil des Führungsabschnitts, vorzugsweise dessen oberes Ende, kann sich in Richtung der Abgabevorrichtung verjüngen. Das obere Ende kann eine Öffnung aufweisen, durch die sich ein Teil des Behälters, beispielsweise dessen Hals, hindurch erstreckt.

Der Führungsabschnitt bildet vorzugweise eine äußere, wiederverwendbare Schicht des Spenders, die vorzugsweise steifer oder robuster als der Behälter ausgebildet ist. Somit kann mit dem Spender insbesondere auf eine Bag-in-Bottle-Lösung verzichtet werden, die in der Regel schwer recycelbar ist. Der Führungsabschnitt kann damit sozusagen einen robusten Teil des Spenders bilden, wobei dieser Teil "zu Hause bleiben" und lange Zeit (z.B. viele Jahre) verwendet werden kann.

Der Behälter kann einen Hals aufweisen.

Der Behälter kann von der Abgabevorrichtung (zerstörungsfrei) abnehmbar sein, beispielsweise über eine kraft- und/oder formschlüssige Verbindung, die vorzugsweise wenigstens durch den Hals bereitgestellt ist und/oder ein Gewinde aufweist. Somit kann der Behälter nach dessen Gebrauch einfach entsorgt werden und ein neuer Behälter mit der Abgabevorrichtung einfach verbunden werden.

Der Behälter kann eine zylindrische Form aufweisen. Der Behälter kann jedoch auch eine andere Form aufweisen, beispielsweise eine Form, die im Querschnitt mehreckig ist, insbesondere die Form eines Prismas.

Der Behälter kann aus einem Material hergestellt sein, das ein Additiv aufweist, wobei das Additiv vorzugsweise so ausgebildet ist, dass sich in einem Blasprozess des Behälters geringere Wandstärken des Behälters erzielen lassen, als dies in dem Blasprozess ohne Einsatz des Additivs möglich wäre. So kann eine Deformation des Behälters besonders einfach erzielt werden.

Das Additiv ist vorzugsweise geeignet, die Länge einer Polymerkette zu modifizieren. Besonders bevorzugt ist das Additiv ein Chainbreaker-Additiv.

Der Behälter kann wenigstens aus Kunststoff hergestellt sein. Bevorzugt besteht der Behälter aus Kunststoff.

Der Kunststoff kann ein Polyolefin, insbesondere ein Polyethylen, vorzugsweise hochdichtes Polyethylen (HDPE), und/oder ein Polyester, insbesondere Polyethylenterephthalat (PET), insbesondere recyceltes PET (rPET), aufweisen. Das recycelte PET kann beispielsweise postconsumer- und/oder post-industrial-recyceltes PET sein und/oder auf mechanischem und/oder chemischem Weg recycelt sein.

Bevorzugt ist, wenn der Behälter aus nur einer Schicht besteht, die beispielsweise aus PET und ggf. dem Additiv besteht. Der Behälter kann beispielsweise ein mono-layer-PET-Behälter sein.

Der erste Abschnitt und/oder die zweiten Abschnitte können jeweils in einem Schnitt quer zur Längsachse des Behälters gesehen gekrümmt, vorzugsweise kreisförmig oder oval ausgebildet sein.

Der Behälter kann durch Formen eines Vorformlings (Preform) erhalten sein.

Der Behälter kann blasgeformt sein, beispielsweise blasgeformt durch Extrusionsblasen oder Streckblasen. Der Behälter kann jedoch auch anders erhalten sein, beispielsweise durch lediglich Recken und/oder Strecken.

Das Verhältnis Behältergewicht zu Behältervolumen kann 30 g/L oder weniger sein, vorzugsweise in einem Bereich von 23 g/L bis 27 g/L, besonders bevorzugt in einem Bereich von 25 g/L bis 26 g/L liegen.

Das Behältervolumen kann 0,5 L oder weniger sein, vorzugsweise in einem Bereich von 0,3 L bis 0,4 L liegen, besonders bevorzugt im Wesentlichen 0,35 L sein.

Der Spender kann eingerichtet sein, ohne Tauchrohr (oder Steigrohr) das Fluid abzugeben. Somit kann insbesondere verhindert werden, dass beim Wechsel des Behälters das Tauchrohr freiliegt und dadurch über an diesem anhaftende Fluidreste Verunreinigungen, beispielsweise von Oberflächen, verursacht. Außerdem kann so die Herstellung des Spenders wesentlich vereinfacht werden, da Tauchrohre besonders in der Logistik zu großen Problemen führen. Tauchrohre sind nämlich insbesondere für den Transport vom Hersteller zum Abfüller aufwendig verpackt, um Transportschäden zu minimieren, und mit mehr Material als für ihre Funktion nötig versehen, um ein Knicken zu verhindern.

Der Führungsabschnitt kann mehrteilig ausgebildet sein. Hierdurch kann der Führungsabschnitt vereinfacht hergestellt und/oder eine Handhabung des Spenders, insbesondere in Bezug auf einen Behälterwechsel, vereinfacht werden.

Der Führungsabschnitt kann ein Verschlussteil, insbesondere einen Deckel oder ein anderes Verschlussteil wie beispielsweise eine Tür, aufweisen, wobei der Führungsabschnitt über das Verschlussteil geöffnet werden kann, um den Behälter in den Führungsabschnitt einzusetzen oder aus diesem herauszunehmen. Somit ist die Handhabung des Spenders, insbesondere in Bezug auf einen Behälterwechsel, vereinfacht.

Das Verschlussteil kann von einem Teil des Führungsabschnitts, insbesondere einem Oberteil, abnehmbar, vorzugsweise komplett abnehmbar sein. Ist das Teil ein Oberteil, kann das Verschlussteil beispielsweise ein Unterteil bilden. Das Verschlussteil ist von dem Teil des Führungsabschnitts beispielsweise über eine kraft- und/oder formschlüssige Verbindung, insbesondere eine Schraub- und/oder Schnappverbindung, abnehmbar.

Das Verschlussteil kann über eine bewegliche Verbindung, insbesondere ein Scharnier, mit einem Abschnitt des Führungsabschnitts, insbesondere einem Seitenteil, verbunden sein. Somit kann der Führungsabschnitt über das Verschlussteil geöffnet werden, während das Verschlussteil über die bewegliche Verbindung mit dem Abschnitt des Führungsabschnitts verbunden bleibt. Die bewegliche Verbindung kann beispielsweise so vorgesehen sein, dass der Führungsabschnitt eine Art Etui für den Behälter bildet.

Das Verschlussteil kann einen Befestigungsabschnitt aufweisen, über den das Verschlussteil in einer Schließstellung gehalten werden kann. In der Schließstellung wird der Behälter von dem Führungsabschnitt besonders gut geführt. Der Befestigungsabschnitt kann beispielsweise ein Rastmittel aufweisen, beispielsweise eine Rastnase oder eine Rastaufnahme. Vorzugsweise kann das Verschlussteil über den Befestigungsabschnitt an dem Abschnitt des Führungsabschnitts, d.h. beispielsweise an dem Seitenteil, befestigt werden.

Das Verschlussteil kann seitlich des Behälters angeordnet sein und/oder eine Hälfte des Führungsabschnitts bilden. Der Führungsabschnitt kann beispielsweise einen Führungsbehälter bilden, wobei vorzugsweise der Führungsbehälter zwei Behälterhälften aufweist, wobei eine der Behälterhälften vorzugsweise das Verschlussteil bildet. Die Längsachse des Führungsabschnitts und/oder des Behälters erstreckt sich vorzugsweise zwischen den Behälterhälften.

Der Führungsabschnitt kann einen Boden aufweisen, der sich quer, vorzugsweise senkrecht zur Längsachse des Behälters erstreckt. Der Spender kann über den Boden zum Beispiel aufrecht stehen und/oder auf eine Fläche gestellt werden. Vorzugsweise weist das Verschlussteil wenigstens einen Teil des Bodens auf. In einer Ausführungsform weist das Verschlussteil den (gesamten) Boden auf. In einer anderen Ausführungsform weist das Verschlussteil nur einen Teil des Bodens auf.

Die Erfindung betrifft gemäß einem zweiten Aspekt ein Verfahren zum Spenden eines Fluids, insbesondere einer Flüssigkeit, wobei das Verfahren die folgenden Schritte aufweist: Abgeben des Fluids mittels einer ohne Luftansaugung arbeitenden Abgabevorrichtung, insbesondere einer Airless-Abgabevorrichtung, z.B. einer Airless-Pumpe, wobei das Fluid aus einem Behälter entnommen wird, der aufweist: einen kollabierbaren ersten Abschnitt und mehrere steife zweite Abschnitte, wobei der erste Abschnitt und die zweiten Abschnitte entlang einer Längsachse des Behälters verteilt angeordnet sind; Kollabieren des ersten Abschnitts; Führen wenigstens eines Teils des Behälters mittels eines Führungsabschnitts während des Kollabierens des ersten Abschnitts; und Bewegen wenigstens eines der zweiten Abschnitte entlang der Längsachse des Behälters und relativ zu einem Bereich des Behälters.

Obige Ausführungen in Bezug auf den Spender gelten für das Verfahren analog.

Der Bereich kann eine Schulter aufweisen, wobei sich der wenigstens eine der zweiten Abschnitte in Richtung der Schulter bewegt.

Der Behälter kann einen Boden aufweisen, der sich entlang der Längsachse des Behälters relativ zu dem Bereich des Behälters bewegt und/oder einen der zweiten Abschnitte bildet.

Weitere Ausführungsbeispiele der Erfindung werden im Folgenden anhand der Zeichnungen erläutert. Darin zeigen:
- Fig. 1: eine schematische Seitenansicht eines Spenders gemäß einer Ausführungsform;
- Fig. 2: eine schematische Längsschnittansicht von dem in Fig. 1 gezeigten Spender ohne Abgabevorrichtung;
- Fig. 3: eine schematische Seitenansicht des in Fig. 1 und Fig. 2 gezeigten Behälters;
- Fig. 4: eine schematische Seitenansicht eines Behälters gemäß einem weiteren Ausführungsbeispiel;
- Fig. 5: eine schematische Querschnittansicht von dem in Fig. 1 gezeigten Spender;
- Fig. 6: eine schematische Längsschnittansicht des Behälters den in Fig. 1 gezeigten Spenders in einem deformierten Zustand;
- Fig. 7: eine schematische perspektivische Ansicht eines deformierten Behälters eines Spenders gemäß einer Ausführungsform;
- Fig. 8: eine schematische perspektivische Ansicht eines "Sanduhr"-deformierten Behälters;
- Fig. 9: eine schematische Seitenansicht eines Spenders gemäß einer Ausführungsform;
- Fig. 10: eine schematische perspektivische Ansicht eines Spenders gemäß einer Ausführungsform, wobei sich der Führungsabschnitt in einer Offenstellung befindet;
- Fig. 11: eine schematische perspektivische Ansicht des in Fig. 11 gezeigten Spenders, wobei sich der Führungsabschnitt in einer Schließstellung befindet;
- Fig. 12: eine schematische Seitenansicht eines Spenders gemäß einer Ausführungsform.

In manchen der Figuren sind der Einfachheit und Übersichtlichkeit halber einige Bezugszeichen für sich wiederholende Merkmale ausgelassen.

Fig. 1 zeigt einen Spender 1 zum Abgeben eines Fluids gemäß einer Ausführungsform. Das Fluid kann beispielsweise eine Flüssigkeit sein. In anderen Ausführungsformen kann das Fluid auch ein Gas oder Gasgemisch, beispielsweise eine Gas-Flüssigkeitsgemisch sein. Das Fluid kann (z.B. bei Raumtemperatur) eine Viskosität von 10 mPa·s oder weniger, vorzugsweise 5 mPa·s oder weniger, besonders bevorzugt 2 mPa·s oder weniger, oder von 10 mPa·s oder mehr, beispielsweise im Bereich von 10 mPa·s bis 1000 mPa·s oder sogar von 10.000 mPa·s oder mehr, aufweisen. Das Fluid kann pastös sein. Das Fluid kann zum Beispiel Wasser oder Creme sein.

Der Spender 1 weist eine Abgabevorrichtung 2 zum Abgeben des Fluids und einen Behälter 3, aus dem das Fluid entnommen werden kann, auf. Der Behälter 3 ist also zur Aufnahme des mit der Abgabevorrichtung 2 abzugebenden Fluids angeordnet. Die Abgabevorrichtung 2 ist eingerichtet, ohne Luftansaugung zu arbeiten. Dies bedeutet insbesondere, dass durch die Abgabevorrichtung 2 kein Eindringen von Luft in den Behälter 3 in dem Maß ermöglicht wird, wie das Fluid abgegeben wird. Der Behälter 3 verliert damit in dem Maß an Aufnahmefähigkeit, wie das Fluid aus ihm heraus abgegeben wird. Die Abgabevorrichtung 2 funktioniert vorzugsweise, indem sie das Fluid ohne die Hilfe von Luftdruck abgibt. Stattdessen wird das Fluid mit einem Druckgeber, wie beispielsweise einem Kolben, unter Druck gesetzt.

Die Abgabevorrichtung 2 ist vorzugsweise eingerichtet, per Hand betätigt zu werden. Hierfür kann die Abgabevorrichtung 2 beispielsweise ein Betätigungselement 21, beispielsweise in Form eines Hebels, aufweisen. Die Abgabevorrichtung 2 weist vorzugsweise eine Abgabeöffnung 22 auf, durch die das Fluid nach außerhalb des Spenders 1 abgegeben werden kann. Die Abgabeöffnung 22 kann eingerichtet sein, die Abgabeform des Fluids einzustellen, beispielsweise so, dass das Fluid versprüht wird.

Vorzugsweise ist die Abgabevorrichtung 2 eine Airless-Abgabevorrichtung, insbesondere eine Airless-Pumpe.

Der Behälter 3 weist einen oder mehrere kollabierbare erste Abschnitte 31 und mehrere steife zweite Abschnitte 32 auf, wobei die Abschnitte 31, 32 entlang einer Längsachse des Behälters 3 verteilt angeordnet sind. Der erste Abschnitt 31 ist vorzugsweise flexibler als jeder der zweiten Abschnitte 32. Bei einer auf den Behälter 2 und parallel zu dessen Längsachse wirkenden Kraft verformt sich folglich der erste Abschnitt 31, die zweiten Abschnitte 32 jedoch nicht oder weniger. Dies ist beispielsweise in der Fig. 2 durch die gestrichelten Linien angedeutet. Die im Vergleich zu den zweiten Abschnitten 32 verstärke Neigung des ersten Abschnitts 31 zu kollabieren kann durch unterschiedliche Merkmale erzielt werden, beispielsweise durch geometrische und/oder materialspezifische Merkmale.

Der Behälter 3 kann nur einen ersten Abschnitt 31 oder mehrere, beispielsweise zwei oder mehr, vorzugsweise drei oder mehr, besonders bevorzugt vier oder mehr erste Abschnitte 31 aufweisen. Die ersten Abschnitte 31 sind dann entlang der Längsachse des Behälters 3 verteilt angeordnet. Jeder der ersten Abschnitte 31 ist vorzugsweise zwischen zwei benachbarten zweiten Abschnitten 32 angeordnet. Mit anderen Worten kann ein erster Abschnitt 31 durch zwei zweite Abschnitte 32 definiert oder begrenzt sein. Nachfolgend wird ein erster Abschnitt 31 beschrieben, wobei diese Beschreibung für den optionalen wenigstens einen weiteren ersten Abschnitt 31 gleichermaßen gilt. Der Behälter 1 kann nur zwei zweite Abschnitte 32 oder drei oder mehr, vorzugsweise vier oder mehr, besonders bevorzugt fünf oder mehr zweite Abschnitte 32 aufweisen. Die zweiten Abschnitte 32 sind entlang der Längsachse des Behälters 3 (verteilt) angeordnet.

Der erste Abschnitt 31 kann die Längsachse des Behälters 3 wenigstens teilweise, vorzugsweise vollständig umgeben. In einem Schnitt quer zur Längsachse des Behälters 3 kann der erste Abschnitt 31 gekrümmt, vorzugsweise kreisförmig oder oval ausgebildet sein.

Der erste Abschnitt 31 kann seine im Vergleich zu jedem der zweiten Abschnitte 32 verstärke Neigung zum Kollidieren auf unterschiedliche Weise erhalten. Zum Beispiel kann der erste Abschnitt 31 im Längsschnitt des Behälters 3 gesehen gerader oder weniger gekrümmt als jeder der zweiten Abschnitte 32 ausgebildet sein. Wie Fig. 2 erkennen lässt, kann der erste Abschnitt 31 in einem Längsschnitt des Behälters 3 (also in einem Schnitt entlang oder parallel zu der Längsachse des Behälters 3) gesehen im Wesentlichen gerade und vorzugsweise zur Längsachse des Behälters 3 parallel ausgebildet sein. Der erste Abschnitt 31 kann insbesondere so ausgebildet sein, dass er in das Behälterinnere 33, aus dem das Fluid entnommen wird, kollabieren kann, wie in Fig. 2 durch die gestrichelten Linien angedeutet. Der erste Abschnitt 31 kann ein Merkmal, z.B. einen geschwächten Bereich, aufweisen, das ein erleichtertes und/oder gerichtetes Kollabieren des ersten Abschnitts 31, beispielsweise in Richtung des Behälterinneren 33, bewirkt. Vorzugsweise ist der erste Abschnitt 31 faltbar.

Der erste Abschnitt 31 ist folglich eingerichtet, von einem nicht-kollabierten Zustand in einen kollabierten Zustand überführt zu werden. Im kollabierten Zustand ist der erste Abschnitt 31 in Bezug auf die Längsachse des Behälter 3 vorzugsweise weniger hoch oder lang als im nicht-kollabierten Zustand. Im kollabierten Zustand ist der erste Abschnitt 31 vorzugsweise mehr gekrümmt und/oder mehr geknickt als im nicht-kollabierten Zustand.

Einer oder mehrere der zweiten Abschnitte 32 können die Längsachse des Behälters 3 wenigstens teilweise, vorzugsweise vollständig umgeben. In einem Schnitt quer zur Längsachse des Behälters 3 können einer oder mehrere der zweiten Abschnitt 32 gekrümmt, vorzugsweise kreisförmig oder oval ausgebildet sein.

Die zweiten Abschnitte 32 können jeweils ihre im Vergleich zu dem ersten Abschnitt 31 erhöhte Steifigkeit und damit verringerte Neigung zum Kollidieren auf unterschiedliche Weise erhalten. Zum Beispiel kann wenigstens einer der Abschnitte 32 weniger gerader, beispielsweise gekrümmter, als der erste Abschnitt 31 ausgebildet sein. Wie Fig. 2 erkennen lässt, kann wenigstens einer der zweiten Abschnitt 32 in einem Längsschnitt des Behälters 3 gesehen gekrümmt sein. Wenigstens einer der zweiten Abschnitte 32 kann einen Rücksprung 321 aufweisen, der vorzugsweise die Längsachse des Behälters 3 wenigstens teilweise, vorzugsweise vollständig umgibt, beispielsweise in Form eines Rings. Der Rücksprung 321 kann in Richtung des Behälterinneren 33 rückspringen, sodass er dort beispielsweise in Form eines Vorsprungs erkennbar ist. Der Rücksprung 321 kann eine Rille und/oder eine Rippe bilden. Ist wenigstens einer der zweiten Abschnitte 32 gekrümmt, erhält dieser die Krümmung beispielsweise durch den Rücksprung 321. Zusätzlich oder alternativ kann wenigstens einer der zweiten Abschnitte 32 schwerer sein, also mehr Gewicht aufweisen, als der erste Abschnitt 31 und dadurch eine im Vergleich zu diesem Abschnitt erhöhte Steifigkeit oder verringerte Neigung zum Kollabieren erhalten.

Wie insbesondere Fig. 2 gut erkennen lässt, können der erste Abschnitt 31 und die zweiten Abschnitte 32 eine gerippte, gerillte oder faltenbalkartige Struktur, wie sie beispielsweise von der Harmonika bekannt ist, bilden.

Der Behälter 3 kann eine Schulter 34, eine Seitenwand (oder einen Körper) 35 und einen Boden 36 aufweisen. Die Seitenwand 35 erstreckt sich vorzugsweise vom Boden 36 und/oder zur Schulter 24. Die Schulter 34 ist vorzugsweise wenigstens über die Seitenwand 35 mit dem Boden 36 verbunden.

Die Schulter 34 bildet vorzugsweise, beispielsweise aufgrund deren Geometrie und/oder Gewicht, einen (ersten) der zweiten Abschnitte 32. So ist beispielsweise möglich, dass einer der zweiten Abschnitte 32 durch die Schulter 34 gebildet ist und wenigstens ein anderer der zweiten Abschnitte 32 auf andere Weise seine erhöhte Steifigkeit erhält, beispielsweise indem er den Rücksprung 321 aufweist.

Die Seitenwand 35 weist vorzugsweise einen Bereich auf, der den ersten Abschnitt 31 bildet, sodass wenigstens ein Teil der Seitenwand 35 den ersten Abschnitt 31 bildet.

Der Boden 36 bildet vorzugsweise, beispielsweise aufgrund dessen Geometrie und/oder Gewicht, einen (zweiten) der zweiten Abschnitte 32. So ist beispielsweise möglich, dass einer der zweiten Abschnitte 32 durch den Boden 35 gebildet ist und wenigstens ein anderer der zweiten Abschnitte 32 auf andere Weise seine erhöhte Steifigkeit erhält, beispielsweise indem er durch die Schulter 34 gebildet ist und/oder den Rücksprung 321 aufweist.

In einem Längsschnitt des Behälters 3 gesehen kann die Schulter 34 eine (erste) Form aufweisen. Diese Form kann beispielsweise verjüngend sein. Die Schulter 34 kann folglich eine Verjüngung des Behälters 3 darstellen. Vorzugsweise ist die Form der Schulter 34 gekrümmt und/oder (beispielsweise in Bezug auf die Längsachse des Behälters 3 oder die Seitenwand 35) angewinkelt.

In einem Längsschnitt des Behälters 3 gesehen kann der Boden 36 eine (zweite) Form aufweisen. Diese Form kann beispielsweise in das Behälterinnere 33 vorspringend sein. Der Boden 36 kann so ausgebildet sein, dass er einen von außerhalb des Behälters 3 erkennbaren Rücksprung bildet. Vorzugsweise ist die Form des Bodens 36 gekrümmt und/oder (beispielsweise in Bezug auf die Längsachse des Behälters 3 oder die Seitenwand 35) angewinkelt.

Bevorzugt ist, wenn die erste Form und die zweite Form wenigstens teilweise korrespondierend oder komplementär zueinander ausgebildet sind. So können Schulter 34 und Boden 36 besonders nah zueinander gebracht werden, ohne dass hierfür etwas, wie beispielsweise die Geometrie, von der Schulter 34 und/oder dem Boden 36 im Weg liegt. Mit anderen Worten können so Schulter 34 und Boden 36 beispielsweise ineinander gestapelt werden. Dadurch kann der Behälter 3 in einen besonders kompakten Zustand überführt, insbesondere deformiert werden.

Der Behälter 3 kann einen Hals 37 aufweisen, beispielsweise einen 28/410 Hals. Der Hals 37 kann einen Befestigungsbereich 371, beispielsweise in Form eines Gewindes und/oder in Form von einem oder mehreren Rastelementen, insbesondere Rastnasen, aufweisen. Der Behälter 3 kann eine Ausgabeöffnung 38 aufweisen, die beispielsweise der Hals 37 aufweist.

Vorzugsweise ist der Behälter 3 von der Abgabevorrichtung 2 (zerstörungsfrei) abnehmbar oder demontierbar, beispielsweise über eine kraft- und/oder formschlüssige Verbindung, die vorzugsweise wenigstens durch den Hals 37, insbesondere dessen Befestigungsbereich 371, bereitgestellt ist.

Der Behälter 3 ist nicht auf eine bestimmte Form beschränkt. Bevorzugt hat wenigstens ein Teil des Behälters 3 eine zylindrische Form, vorzugsweise wenigstens jener Teil, der die Seitenwand 35 bildet. Alternativ oder zusätzlich kann der Behälter 3, beispielsweise ein anderer Teil, vorzugsweise wenigstens jener Teil, der die Schulter 34 bildet, eine verjüngende Form wie beispielsweise eine Kegelform aufweisen. Besonders bevorzugt ist der Behälter 3 eine Flasche und/oder Patrone.

Der Behälter 3 ist nicht auf ein bestimmtes Material beschränkt. Vorzugsweise ist der Behälter 3 aus einem Material hergestellt, das ein Additiv aufweist. Das Additiv kann so ausgebildet sein, dass sich in einem Blasprozess des Behälters 3 geringere Wandstärken des Behälters 3 erzielen lassen, als wenn dieser in dem identischen Blasprozess das Additiv nicht aufweisen würde. Das Additiv ist vorzugsweise geeignet, die Länge einer Polymerkette zu modifizieren. Das Additiv kann insbesondere chemische Verbindungen aufweisen, die geeignet sind, PET abzubauen oder als Copolymer in die Polymerkette eingebaut zu werden, sodass das Additiv beispielsweise ein sogenanntes "Chainbreaker"-Additiv ist. Ein solches Additiv ist beispielsweise in der WO 2023/203194 A1 beschrieben.

Der Behälter 3 kann wenigstens aus Kunststoff hergestellt sein. Vorzugsweise besteht der Behälter 3 aus Kunststoff. Der Kunststoff kann ein Polyolefin und/oder ein Polyester aufweisen oder sein. Das Polyolefin kann Polyethylen, vorzugsweise hochdichtes Polyethylen (HDPE), aufweisen. Der Polyester kann Polyethylenterephthalat (PET), vorzugsweise recyceltes PET (rPET), aufweisen.

Der Behälter 3 ist vorzugsweise blasgeformt, beispielsweise blasgeformt durch Extrusionsblasen oder Streckblasen.

Der Behälter 3 kann ein Verhältnis Behältergewicht zu Behältervolumen von 30 g/L oder weniger haben, wobei dieses Verhältnis vorzugsweise in einem Bereich von 23 g/L bis 27 g/L, besonders bevorzugt in einem Bereich von 25 g/L bis 26 g/L liegt. Das Behältervolumen beträgt vorzugsweise 0,5 L oder weniger und liegt besonders bevorzugt in einem Bereich von 0,3 L bis 0,4 L liegt. In einer Ausführungsform ist das Behältervolumen im Wesentlichen 0,35 L. Der Behälter 3 kann ein Gewicht von 10 g oder weniger haben, z.B. 9 g bei einem Volumen von 0,35 L.

Der Spender 1 weist einen Führungsabschnitt 4 (einen sogenannten "Keeper") auf, der angeordnet ist, wenigstens ein Teil des Behälters 3, vorzugsweise wenigstens einen der zweiten Abschnitte 32, zu führen, insbesondere seitlich zu führen, während der erste Abschnitt 31 kollabiert. Der Führungsabschnitt 4 kann ein Aufnahmeabschnitt, insbesondere ein Aufnahmebehälter sein. Durch die durch den Führungsabschnitt 4 bereitgestellte Führung wird eine Bewegung eines Teils des Behälters 3, beispielsweise wenigstens eines der zweiten Abschnitte 32, in eine Richtung verhindert, beispielsweise in einer Richtung quer zur Längsachse des Behälters 3. So kann dieser Teil des Behälters 3 beispielsweise entlang der Längsachse des Behälters 3 wandern. Bevorzugt ist, wenn der Führungsabschnitt 4 wenigstens seitlich des Behälters 3 angeordnet ist und/oder den Behälter 3 wenigstens teilweise umgibt. Wenigstens ein Teil des Führungsabschnitts 4 umgibt die Längsachse des Behälters 3 wenigstens teilweise, vorzugsweise vollständig. Wenigstens ein Teil des Führungsabschnitts 4 kann im Wesentlichen parallel zur Längsachse des Behälters 3 angeordnet sein.

Der Führungsabschnitt 4 weist vorzugsweise einen Hohlkörper 41 auf, in dem wenigstens ein Teil des Behälters 3 angeordnet ist. Der Führungsabschnitt 4 kann eine Seitenwand 42 aufweisen, die in einem Längsschnitt des Führungsabschnitts 4 gesehen vorzugsweise gerade und/oder parallel zu der Längsachse des Behälters 3 angeordnet ist. Der Führungsabschnitt 4 kann eine (untere) Öffnung 43 aufweisen, über die wenigstens ein Teil des Behälters 3 in den Führungsabschnitt 4, insbesondere dessen Hohlkörper 41, vorgesehen werden kann. Die Seitenwand 42 kann die Öffnung 43 begrenzen. Der Führungsabschnitt 4 weist vorzugsweise eine Wand 44 auf, an der sich der Behälter 3, beispielsweise über die Schulter 34, abstützen kann, insbesondere in Richtung der Längsachse abstützten kann. Der Führungsabschnitt 4 kann wenigstens teilweise korrespondierend zum Behälter 3 ausgebildet sein, insbesondere zu dessen Schulter 34 und/oder Seitenwand 35. Die Wand 44 kann wenigstens teilweise korrespondierend zur Schulter 34 ausgebildet sein und/oder eine Schulter des Führungsabschnitts 4 bilden. Der Führungsabschnitt 4 weist vorzugsweise eine (obere) Öffnung 45 auf, durch die sich ein Teil des Behälters 3, beispielsweise wenigstens ein Teil des Halses 37. hindurch erstrecken kann. Wie insbesondere auch die Fig. 12 erkennen lässt, kann der Führungsabschnitt 4 eine Öffnung 46 (z.B. in Form eines Sichtfensters) aufweisen, durch die der Behälter 3, beispielsweise der erste Abschnitt 31 und/oder wenigstens einer der zweiten Abschnitte 32, sichtbar ist. Die Öffnung 46 ist vorzugsweise eine entlang der Längsachse des Behälters 3 verlaufende Öffnung, insbesondere ein Langloch.

Der Führungsabschnitt 4 erstreckt sich vorzugsweise über 50% oder mehr der Länge oder Höhe des Behälters 3.

Der Führungsabschnitt 4 ist nicht auf ein bestimmtes Material beschränkt. Der Führungsabschnitt 4 kann beispielsweise aus Holz, Kunststoff und/oder Metall hergestellt sein. Der Führungsabschnitt 4 kann beschichtet sein, beispielsweise mit einer Metallbeschichtung und/oder einem Lack.

Der Führungsabschnitt 4 kann gegenüber dem Behälter 3 verdrehgesichert sein. Zum Beispiel kann am Behälter 3, insbesondere an der Schulter 34, an der Seitenwand 35, am Boden 36 und/oder am Hals 37, ein Verdrehsicherungsmittel (nicht dargestellt) zum Sichern des Führungsabschnitts 4 gegen ein Verdrehen gegenüber dem Behälter 3 angeordnet sein. Das Verdrehsicherungsmittel kann als eine Hälfte einer sich entlang einer Behälterkontur erstreckenden Nut-Nocken-Verbindung oder als eine Hälfte von korrespondierenden, sich in Richtung des Halses 37 erstreckenden, Eingriffsmitteln ausgebildet sein. Die Eingriffsmittel können als zueinander komplementäre polygonale Erhebungen oder Vertiefungen ausgebildet sein.

Fig. 3 zeigt den Behälter 3 der Fig. 1 und Fig. 2 in einer seitlichen Ansicht. Erkennbar ist, dass der erste Abschnitt 31 und die zweiten Abschnitte 32 beispielsweise so vorgesehen sein können, dass sie von außerhalb des Behälters 3 als gerader, d.h. im Wesentlichen glatter Abschnitt 31, beispielsweise als eine Art Paneel, und Rücksprünge 321, beispielsweise Rillen, erkennbar sind. So wird durch die Abschnitte 31, 32 eine faltenbalkartige, insbesondere harmonikaartige Struktur gebildet.

Fig. 4 zeigt ein weiteres Ausführungsbeispiel eines Behälters 3, der dem Behälter 3 nach Fig. 3 entspricht, aber im Vergleich zu diesem eine etwas andere Ausgestaltung des ersten Abschnitts 31 aufweist. Wie in Fig. 4 dargestellt, kann der erste Abschnitt 31 nämlich auch in einem Längsschnitt des Behälters 3 gesehen eine ungerade, insbesondere geknickte oder gekrümmte, beispielsweise konvexe Form aufweisen, die das Kollabieren des ersten Abschnitts 31 begünstigt. Der erste Abschnitt 31 kann, in einem Längsschnitt des Behälters 3 gesehen, beispielsweise zwei zueinander quer verlaufende Bereiche 311, 312 aufweisen, die vorzugsweise zueinander in einem stumpfen, beispielsweise an der Außenseite des Behälters 3 gemessenen Winkel verlaufen. Der Winkel ist vorzugsweise kleiner als 180° und/oder vorzugsweise größer als 135, besonders bevorzugt größer als 150°. Die Bereiche 311, 312 verlaufen jeweils in einem Längsschnitt des Behälters 3 gerade, aber quer zur Längsachse des Behälters 3. Durch die Bereiche 311, 312 wird der erste Abschnitt 31 besonders gut kollabierbar, insbesondere faltbar.

Anhand der Fig. 5, Fig. 6 und Fig. 7 soll ein mögliches Verfahren zum Spenden oder Abgeben des Fluids mittels des Spenders 1 beschrieben werden. Das Fluid wird durch die Abgabevorrichtung 2 abgegeben. Hierbei wird das Fluid aus dem Behälter 3 entnommen. Keine Luft wird in den Behälter 3 gesaugt, wodurch der Behälter 3 sich deformiert. Wenigstens ein Teil des Behälters 3 wird, wenigstens während dieses Deformierens, durch den Führungsabschnitt 4 geführt. So kollabiert der Behälter 3 "geführt", nämlich zumindest an dem ersten Abschnitt 31, und deformiert sich entsprechend. Dieses Deformieren ist in der Fig. 5 durch radiale Pfeile stark schematisch angedeutet. Durch das geführte Kollabieren des ersten Abschnitts 31 bewegt sich wenigstens einer der zweiten Abschnitte 32 und/oder der Boden 36 entlang der Längsachse des Behälters 3, wie in Fig. 6 durch die Pfeile stark schematisch angedeutet. Insbesondere bewegt sich der Boden 36 in Richtung der Schulter 34. Im Ergebnis erfährt der Behälter 3 eine definierte Deformation entlang seiner Längsachse, insbesondere eine Deformation wie jene eines Faltenbalgs, beispielsweise einer Harmonika. In der Folge ist das Volumen des Behälters 3 am Ende seines Gebrauchs, also dann, wenn im Wesentlichen dessen gesamter Inhalt entnommen wurde, besonders gering, wie in Fig. 7 dargestellt. Insbesondere wird eine "Sanduhr"-Deformation, die durch unerwünschte Einschnürungen des Behälters bedingt und beispielsweise in Fig. 8 dargestellt ist, vermieden. Damit sind das Abfallvolumen und das im Behälter 3 beinhaltete, nicht mehr verwendbare Restgut besonders gering.

Wie in der Fig. 9 dargestellt, kann der Führungsabschnitt 4 ein Verschlussteil 47A, insbesondere einen Deckel, aufweisen, wobei der Führungsabschnitt 4 über das Verschlussteil 47A geöffnet werden kann, um den Behälter 3 in den Führungsabschnitt 4, d.h. beispielsweise in einen Hohlraum des Führungsabschnitts 4, einzusetzen oder aus diesem herauszunehmen. Das Verschlussteil 47A kann von einem Teil des Führungsabschnitts 4, insbesondere einem Oberteil 48A, abnehmbar, vorzugsweise komplett abnehmbar sein. Das Verschlussteil 47A kann beispielsweise über eine kraft- und/oder formschlüssige Verbindung (zum Beispiel eine Schraubverbindung) mit dem Teil 48A verbunden und/oder von diesem abnehmbar sein. Das Verschlussteil 47A bildet vorzugsweise ein Unterteil des Führungsabschnitts 4. Das Oberteil 48A kann beispielsweise eine Schulter 44 des Führungsabschnitts 4 aufweisen.

In der Ausführungsform nach Fig. 10 und Fig. 11 weist der Führungsabschnitt 4 auch ein Verschlussteil 47B auf, über das der Führungsabschnitt 4 geöffnet werden kann, um den Behälter 3 in den Führungsabschnitt 4 einzusetzen oder aus diesem herauszunehmen. Das Verschlussteil 47B ist vorzugsweise über eine bewegliche Verbindung, insbesondere ein Scharnier 481, mit einem Abschnitt des Führungsabschnitts 4, insbesondere einem Seitenteil 48B, verbunden. Das Seitenteil 48B kann wenigstens einen Teil der Seitenwand 42 und/oder wenigstens einen Teil der Schulter 44 aufweisen. Das Verschlussteil 47B kann seitlich des Behälters 3 angeordnet sein und/oder eine Hälfte des Führungsabschnitts 4 bilden. Bevorzugt ist, wenn das Verschlussteil 47B wenigstens einen Teil der Seitenwand 42 und/oder wenigstens einen Teil der Schulter 44 aufweist.

Das Verschlussteil 47B kann einen Befestigungsabschnitt 482 aufweisen, über den das Verschlussteil 47B in einer Schließstellung gehalten werden kann. Diese Schließstellung ist in Fig. 11 gezeigt. Der Führungsabschnitt 4 ist also vorzugsweise zwischen einer Schließstellung und einer Offenstellung bewegbar, wobei die Offenstellung in Fig. 10 dargestellt ist. In der Offenstellung kann der Behälter 3 in den Führungsabschnitt 4 eingelegt oder aus diesem herausgenommen werden. Bei Betätigung des Befestigungsabschnitts 482, beispielsweise durch Druck auf den Befestigungsabschnitt 482, wie dies in Fig. 11 durch den Pfeil angedeutet ist, kann das Verschließteil 47B gelöst und in die Offenstellung bewegt werden. Der Befestigungsabschnitt 482 kann ein Rast- oder Schnappelement und/oder ein anderes Befestigungselement wie beispielsweise einen Magneten aufweisen. Vorzugsweise kann das Verschlussteil 47B über den Befestigungsabschnitt 482 an dem Abschnitt 48B des Führungsabschnitts 4 befestigt werden. Hierfür kann der Abschnitt 48B beispielsweise ein zum Befestigungsabschnitt 482 korrespondierendes Befestigungselement, insbesondere korrespondierendes Rast- oder Schnappelement aufweisen.

Wie die Fig. 9 bis 11 erkennen lassen, kann der Führungsabschnitt 4 einen Boden 49 aufweisen, der sich quer, vorzugsweise senkrecht zur Längsachse des Behälters 3 erstreckt. In der Ausführungsform nach Fig. 9 weist das Verschlussteil 47A den (gesamten) Boden 49 auf. In der Ausführungsform nach Fig. 10 und Fig. 11 weist das Verschlussteil 47B nur einen Teil des Bodens 49 auf. In dieser Ausführungsform weist der Boden 49 zwei Abschnitte 491, 492 auf, wobei das Verschlussteil 47B einen ersten Abschnitt 491 und der Abschnitt 48B einen zweiten Abschnitt 492 aufweist.

Der Führungsabschnitt 4 kann mehrteilig ausgebildet sein, wie dies beispielhaft die Fig. 9 bis 11 zeigen. Der Führungsabschnitt 4 kann jedoch auch einstückig ausgebildet sein.

## Patentansprüche

1. Spender (1) zum Abgeben eines Fluids, insbesondere einer Flüssigkeit, aufweisend:
- eine ohne Luftansaugung arbeitende Abgabevorrichtung (2) zum Abgeben des Fluids, insbesondere eine Airless-Abgabevorrichtung, z.B. eine Airless-Pumpe;
- einen Behälter (3) zur Aufnahme des mit der Abgabevorrichtung (2) abzugebenden Fluids, wobei der Behälter (3) aufweist: einen kollabierbaren ersten Abschnitt (31) und mehrere steife zweite Abschnitte (32), wobei der erste Abschnitt (31) und die zweiten Abschnitte (32) entlang einer Längsachse des Behälters (3) verteilt angeordnet sind; und
- einen Führungsabschnitt (4) zum Führen wenigstens eines Teils des Behälters (3) während eines Kollabierens des ersten Abschnitts (31).

2. Spender (1) nach Anspruch 1,
wobei der erste Abschnitt (31) die Längsachse des Behälters (3) wenigstens teilweise, vorzugsweise vollständig umgibt,
und/oder
wobei wenigstens einer der zweiten Abschnitte (32) die Längsachse des Behälters (3) wenigstens teilweise, vorzugsweise vollständig umgibt.

3. Spender (1) nach einem der vorhergehenden Ansprüche, wobei der Behälter (3) eine Schulter (34), eine Seitenwand (35) und einen Boden (36) aufweist,
wobei vorzugsweise die Schulter (34) einen der zweiten Abschnitte (32) bildet,
wobei vorzugsweise der Boden (36) einen der zweiten Abschnitte (32) bildet,
wobei vorzugsweise wenigstens ein Teil der Seitenwand (35) den ersten Abschnitt (31) bildet,
wobei vorzugsweise in einem Längsschnitt des Behälters (3) gesehen die Schulter (34) eine erste Form und der Boden (36) eine zweite Form aufweist, wobei die Formen wenigstens teilweise zueinander korrespondieren, wobei besonders vorzugsweise die Formen jeweils wenigstens teilweise gekrümmt sind.

4. Spender (1) nach einem der vorhergehenden Ansprüche, wobei wenigstens einer der zweiten Abschnitte (32) einen Rücksprung (321) aufweist, wobei vorzugsweise der Rücksprung (321) die Längsachse des Behälters (3) wenigstens teilweise, vorzugsweise vollständig umgibt, beispielsweise in Form eines Rings,
wobei vorzugsweise der Rücksprung (321) in Richtung des Behälterinneren (33) rückspringt.

5. Spender (1) nach einem der vorhergehenden Ansprüche,
wobei der erste Abschnitt (31) flexibler ist als jeder der zweiten Abschnitte (32), und/oder
wobei eine oder mehrere der zweiten Abschnitte (32), insbesondere die Schulter (34) und/oder der Boden (36), jeweils schwerer sind als der erste Abschnitt (31).

6. Spender (1) nach einem der vorhergehenden Ansprüche,
wobei der erste Abschnitt (31) in einem Längsschnitt des Behälters (3) gesehen gerade, vorzugsweise zur Längsachse des Behälters (3) parallel ausgebildet ist,
und/oder
wobei wenigsten einer der zweiten Abschnitte (32) in einem Längsschnitt des Behälters (3) gesehen gekrümmt ist,
und/oder
wobei der erste Abschnitt (31) und/oder die zweiten Abschnitte (32) jeweils in einem Schnitt quer zur Längsachse des Behälters (3) gesehen gekrümmt, vorzugsweise kreisförmig oder oval ausgebildet ist/sind.

7. Spender (1) nach einem der vorhergehenden Ansprüche,
wobei der erste Abschnitt (31) ausgebildet ist, in das Behälterinnere (33) zu kollabieren, und/oder
wobei der erste Abschnitt (31) ein Merkmal zum erleichterten und/oder gerichteten Kollabieren des ersten Abschnitts (31) aufweist.
und/oder
wobei der erste Abschnitt (31) faltbar ist.

8. Spender (1) nach einem der vorhergehenden Ansprüche, wobei der erste Abschnitt (31) in einem Längsschnitt des Behälters gesehen zwei zueinander quer, vorzugsweise in einem stumpfen Winkel verlaufende Bereiche (311, 312) aufweist, vorzugsweise so, dass der erste Abschnitt (31) faltbar ist.

9. Spender (1) nach einem der vorhergehenden Ansprüche, aufweisend mehrere erste Abschnitte (31), die entlang der Längsachse des Behälters (3) verteilt angeordnet sind.

10. Spender (1) nach einem der vorhergehenden Ansprüche, wobei der erste Abschnitt (31) und die zweiten Abschnitte (32) eine gerillte, gerippte oder faltenbalgartige Struktur bilden.

11. Spender (1) nach einem der vorhergehenden Ansprüche,
wobei der Führungsabschnitt (4) angeordnet ist, wenigstens einen der zweiten Abschnitte (32) zu führen,
und/oder
wobei der Führungsabschnitt (4) wenigstens seitlich des Behälters (3) angeordnet ist und/oder den Behälter (3) wenigstens teilweise umgibt.
und/oder
wobei der Führungsabschnitt (4) wenigstens teilweise parallel zur Längsachse des Behälters (3) angeordnet ist.
und/oder
wobei der Führungsabschnitt (4) wenigstens teilweise ein Hohlkörper ist, vorzugsweise ein Zylinder, wobei in dem Hohlkörper wenigstens ein Teil des Behälters (3) oder der gesamte Behälter (3) angeordnet ist.

12. Spender (1) nach einem der vorhergehenden Ansprüche,
wobei der Behälter (3) einen Hals (37) aufweist,
und/oder
wobei der Behälter von der Abgabevorrichtung (2) abnehmbar ist, beispielsweise über eine kraft- und/oder formschlüssige Verbindung, die vorzugsweise wenigstens durch den Hals (37) bereitgestellt ist und/oder ein Gewinde aufweist.

13. Spender (1) nach einem der vorhergehenden Ansprüche, wobei der Behälter (3) aus einem Material hergestellt ist, das ein Additiv aufweist, wobei das Additiv vorzugsweise so ausgebildet ist, dass sich in einem Blasprozess des Behälters geringere Wandstärken des Behälters erzielen lassen, als dies in dem Blasprozess ohne Einsatz des Additivs möglich wäre, wobei das Additiv vorzugsweise geeignet ist, die Länge einer Polymerkette zu modifizieren, wobei das Additiv besonders bevorzugt ein Chainbreaker-Additiv ist.

14. Spender (1) nach einem der vorhergehenden Ansprüche, wobei der Behälter (3) wenigstens aus Kunststoff hergestellt ist,
wobei vorzugsweise der Kunststoff ein Polyolefin, insbesondere ein Polyethylen, besonders vorzugsweise hochdichtes Polyethylen (HDPE), und/oder ein Polyester, insbesondere Polyethylenterephthalat (PET), besonders vorzugsweise recyceltes PET (rPET), aufweist.

15. Spender (1) nach einem der vorhergehenden Ansprüche,
wobei der Behälter (3) durch Formen eines Vorformlings erhalten ist, und/oder
wobei der Behälter (3) blasgeformt ist, beispielsweise blasgeformt durch Extrusionsblasen oder Streckblasen,
und/oder
wobei der Behälter (3) eine zylindrische Form aufweist.

16. Spender (1) nach einem der vorhergehenden Ansprüche,
wobei das Verhältnis Behältergewicht zu Behältervolumen 30 g/L oder weniger ist, vorzugsweise in einem Bereich von 23 g/L bis 27 g/L, besonders bevorzugt in einem Bereich von 25 g/L bis 26 g/L liegt,
und/oder
wobei das Behältervolumen 0,5 L oder weniger ist, vorzugsweise in einem Bereich von 0,3 L bis 0,4 L liegt, besonders bevorzugt im Wesentlichen 0,35 L ist.

17. Spender (1) nach einem der vorhergehenden Ansprüche, wobei der Spender (1) eingerichtet ist, ohne Tauchrohr das Fluid abzugeben.

18. Spender (1) nach einem der vorhergehenden Ansprüche,
wobei der Führungsabschnitt (4) mehrteilig ausgebildet ist,
und/oder
wobei der Führungsabschnitt (4) ein Verschlussteil (47A, 47B), insbesondere einen Deckel, aufweist, wobei der Führungsabschnitt (4) über das Verschlussteil (47A, 47B) geöffnet werden kann, um den Behälter (3) in den Führungsabschnitt (4) einzusetzen oder aus diesem herauszunehmen,
wobei vorzugsweise das Verschlussteil (47A) von einem Teil des Führungsabschnitts (4), insbesondere einem Oberteil (48A), abnehmbar ist, besonders vorzugsweise komplett abnehmbar ist,
wobei vorzugsweise das Verschlussteil (47B) über eine bewegliche Verbindung, insbesondere ein Scharnier (481), mit einem Abschnitt des Führungsabschnitts (4), insbesondere einem Seitenteil (48B), verbunden ist, wobei vorzugsweise das Verschlussteil (47B) einen Befestigungsabschnitt (482) aufweist, über den das Verschlussteil (47B) in einer Schließstellung gehalten werden kann, wobei besonders vorzugsweise das Verschlussteil (47B) über den Befestigungsabschnitt (482) an dem Abschnitt (48B) des Führungsabschnitts (4) befestigt werden kann,
wobei vorzugsweise das Verschlussteil (47B) seitlich des Behälters (3) angeordnet ist und/oder eine Hälfte des Führungsabschnitts (4) bildet, und/oder
wobei der Führungsabschnitt (4) einen Boden (49) aufweist, der sich quer, vorzugsweise senkrecht zur Längsachse des Behälters (3) erstreckt, wobei vorzugsweise das Verschlussteil (47A, 47B) wenigstens einen Teil des Bodens (49) aufweist.

19. Verfahren zum Spenden eines Fluids, insbesondere einer Flüssigkeit, aufweisend die folgenden Schritte:
- Abgeben des Fluids mittels einer ohne Luftansaugung arbeitenden Abgabevorrichtung (2), insbesondere einer Airless-Abgabevorrichtung, z.B. einer Airless-Pumpe, wobei das Fluid aus einem Behälter (3) entnommen wird, der aufweist: einen kollabierbaren ersten Abschnitt (31) und mehrere steife zweite Abschnitte (32), wobei der erste Abschnitt (31) und die zweiten Abschnitte (32) entlang einer Längsachse des Behälters (3) verteilt angeordnet sind;
- Kollabieren des ersten Abschnitts (31);
- Führen wenigstens eines Teils des Behälters (3) mittels eines Führungsabschnitts (4) während des Kollabierens des ersten Abschnitts (31); und
- Bewegen wenigstens eines der zweiten Abschnitte (32) entlang der Längsachse des Behälters (3) und relativ zu einem Bereich des Behälters (3).

20. Verfahren nach Anspruch 19,
wobei der Bereich eine Schulter (34) aufweist, wobei sich der wenigstens eine der zweiten Abschnitte (32) in Richtung der Schulter (34) bewegt,
und/oder
wobei der Behälter (3) einen Boden (36) aufweist, der sich entlang der Längsachse des Behälters (3) relativ zu dem Bereich des Behälters (3) bewegt und/oder einen der zweiten Abschnitte (32) bildet.
